# EUROPÄISCHE PATENTSCHRIFT

(11) **EP 3 495 625 B1**
(45) Veröffentlichungstag und Bekanntmachung des Hinweises auf die Patenterteilung: **08.09.2021**
(21) Anmeldenummer: 18209947.3
(22) Anmeldetag: 04.12.2018
(51) Int. Cl.: F01D 17/16, F04D 29/56

(54) **VERSTELLBARE TURBOMASCHINENSCHAUFEL**
ADJUSTABLE TURBO MACHINE BLADE
AUBE DE TURBOMACHINE RÉGLABLE

(30) Priorität: 07.12.2017 DE 102017222205
(43) Veröffentlichungstag der Anmeldung: 12.06.2019
(73) Patentinhaber: MTU Aero Engines AG, 80995 München (DE)
(72) Erfinder: Mairhanser, Vitalis, 85244 Sigmertshausen (DE); Hein, Manuel, 85757 Karlsfeld (DE); Stettner, Axel, 85221 Dachau (DE)

(56) Entgegenhaltungen:
- EP-A1- 3 333 374
- WO-A1-2009/076508
- FR-A1- 2 879 685
- FR-A1- 2 904 669
- GB-A- 2 060 782
- US-A- 5 492 446
- US-B2- 8 087 883

## Beschreibung

Die vorliegende Erfindung betrifft eine Schaufelanordnung mit einer verstellbaren Schaufel für eine Turbomaschine, eine Turbomaschinenbaugruppe mit der Schaufelanordnung sowie ein Verfahren zum Montieren einer Schaufelanordnung.

Aus betriebsinterner Praxis sind Gasturbinen mit verstellbaren Leitschaufeln bekannt, deren Schaufelschäfte Lageröffnungen im Turbomaschinengehäuse durchgreifen. Auf diese Schaufelschäfte werden bzw. sind in deren Längs- bzw. Axialrichtung Stellhebel aufgesetzt, die durch Muttern in der Längsrichtung gegen Absätze der Schaufelschäfte verspannt werden bzw. sind.

Insbesondere bei schlanken Schaufelschäften reduzieren sich die Durchmesser solcher Absätze aufgrund der mindestens notwendigen Gewindedurchmesser zum Verschrauben der Muttern nachteilig.

Die US 8 087 883 B2 betrifft eine Verstellvorrichtung für einen Turbomaschinenverdichter, die eine Stange, eine Einrichtung zum Befestigen eines ersten Endes der Stange an einem Zapfen einer zu verstellenden Schaufel und eine Verbindungseinrichtung zwischen einem zweiten Ende der Stange und einem Kontrollring aufweist, die Stange im Wesentlichen zylindrisch ist, ihr erstes Ende in eine Bohrung im Zapfen der Schaufel eingreift und die Vorrichtung ferner eine Klemmvorrichtung zum Festklemmen des ersten Endes der Stange in der Bohrung in dem Zapfen umfasst, um sie an dem Zapfen zu befestigen.

Die FR 2 904 669 A1 betrifft eine Vorrichtung, welche eine Fixiereinheit zum Fixieren eines Endes einer Steuerstange an einem Steuerzapfen aufweist, wobei eine Achse und ein Gehäuse ein anderes Ende der Stange und einen Betätigungsring verbinden und der Zapfen durch einen zylindrischen Kopf abgeschlossen wird, an dem das Ende senkrecht angreift, welches mit einer Klemmeinheit versehen ist, um den Kopf des Drehzapfens entlang einer Richtung senkrecht zu einer Längsachse der Stange und zu einer Hauptachse des Drehzapfens zu klemmen

Die WO 2009/076508 A1 betrifft eine Anordnung, die eine Leitschaufel umfasst, die mit einem Schaft verbunden ist, der sich von der Leitschaufel aus erstreckt, in einem distalen Ende endet und eine Aussparung in einer Außenfläche an einer Stelle zwischen der Schaufel und dem distalen Ende aufweist, wobei das distale Ende in eine Öffnung eines Kurbelarms eingeführt ist, bis die Aussparung sich innerhalb der Öffnung befindet und bewirkt, dass ein dem Kurbelarm zugeordnetes Halteelement derart in die Aussparung eingreift, dass der Kurbelarm an dem Schaft im Wesentlichen unbeweglich befestigt ist.

Eine Aufgabe einer Ausführung der vorliegenden Erfindung ist es, Turbomaschinen mit verstellbaren Schaufeln und/oder deren Montage zu verbessern.

Diese Aufgabe wird durch eine Schaufelanordnung mit den Merkmalen des Anspruchs 1 bzw. ein Verfahren mit den Merkmalen des Anspruchs 13 gelöst. Vorteilhafte Ausführungsformen der Erfindung sind Gegenstand der Unteransprüche.

Nach einer Ausführung der vorliegenden Erfindung weist eine Schaufelanordnung für eine Turbomaschine, insbesondere wenigstens eine Schaufelanordnung einer Turbomaschinenbaugruppe, insbesondere (wenigstens) eine Schaufelanordnung für eine bzw. wenigstens einer Verdichter- oder Turbinenstufe für eine bzw. einer Gasturbine, insbesondere für ein bzw. eines Flugtriebwerk(s), eine Schaufel auf, die verstellbar, insbesondere drehbar, an, insbesondere in, der Turbomaschine(nbaugruppe) gelagert wird bzw. ist bzw. die hierzu eingerichtet ist bzw. verwendet wird.

In einer Ausführung ist die Schaufel eine Leitschaufel und/oder weist ein Schaufelblatt bzw. -profil zur Strömungsumlenkung und/oder einen ein- oder mehrteiligen Schaufelschaft auf, der in einer Ausführung verstellbar, insbesondere drehbar, an, insbesondere in, der Turbomaschine(nbaugruppe) gelagert wird bzw. ist bzw. der hierzu eingerichtet ist bzw. verwendet wird. Solche Schaufeln stellen besonders vorteilhafte Anwendungen der vorliegenden Erfindung dar.

Nach einer Ausführung der vorliegenden Erfindung weist die Schaufel, insbesondere ihr Schaufelschaft, wenigstens eine erste, insbesondere ebene oder gekrümmte, Anlagefläche auf, mit der bzw. gegen die ein Stellmittel der Schaufelanordnung, durch das die Schaufel verstellbar ist bzw. verstellt wird bzw. das hierzu eingerichtet ist bzw. verwendet wird, insbesondere formschlüssig und/oder kontaktierend und/oder spielfrei, verspannt, insbesondere gepresst, wird bzw. ist bzw. die hierzu eingerichtet ist bzw. verwendet wird.

Durch eine gekrümmte, insbesondere konvexe, Anlagefläche kann in einer Ausführung vorteilhaft eine Selbstzentrierung erfolgen, durch eine ebene Anlagefläche in einer Ausführung vorteilhaft eine Kraftübertragung verbessert werden.

Nach einer Ausführung der vorliegenden Erfindung ist die erste Anlagefläche gegen eine Längs-, insbesondere Verstell- bzw. Drehachse der Schaufel, insbesondere des Schaufelschafts, nicht oder um höchstens 15°, insbesondere um höchstens 10°, in einer Ausführung um höchstens 5° geneigt.

Zusätzlich weist die Schaufelanordnung nach einer Ausführung der vorliegenden Erfindung ein ein- oder mehrteiliges Spannmittel auf, wobei in einer Ausführung durch bzw. mittels dessen teil- oder vollelastischer Kompression quer zur Längsachse der Schaufel und in einer Ausführung zusätzlich oder alternativ durch bzw. mittels dessen Zustellen, insbesondere Ausdehnen und/oder Verschieben, insbesondere Verschrauben, bzw. Montieren, in einer Spannmittelrichtung das Stellmittel gegen die erste Anlagefläche verspannt, insbesondere gepresst, wird bzw. ist bzw. das in einem quer zur Längsachse wenigstens teilelastisch komprimierten und/oder in der Spannmittelrichtung zugestellten, insbesondere ausgedehnten und/oder verschobenen, insbesondere verschraubten, bzw. montierten Zustand das Stellmittel gegen die erste Anlagefläche verspannt, insbesondere presst, bzw. das hierzu eingerichtet ist bzw. verwendet wird, wobei in einer Ausführung die Spannmittelrichtung mit der Längsachse der Schaufel einen Winkel von wenigstens 45°, in einer Ausführung wenigstens 60°, insbesondere wenigstens 75° und in einer Ausführung wenigstens 85°, einschließt.

In einer Ausführung wird somit das Stellmittel nicht mehr, wenigstens überwiegend, in Längsachsrichtung der Schaufel bzw. - bezogen auf die Schaufellängsachse - axial und/oder mit einem Absatz der Schaufel verspannt, sondern, wenigstens überwiegend, senkrecht bzw. quer zur Längsachsrichtung bzw. - bezogen auf die Schaufellängsachse - radial und/oder mit einer bzw. gegen eine seitlich angeordnete(n) Anlagefläche bzw. Längsseite der Schaufel, insbesondere des Schaufelschaftes.

Hierdurch kann, insbesondere auch bei Schaufeln mit schlanke(re)n Schaufelschäften, eine (größere) Anlagefläche zur Verfügung gestellt und dadurch insbesondere deren Belastung reduziert und so die Montage und/oder Zuverlässigkeit verbessert werden. Zusätzlich oder alternativ kann hierdurch in einer Ausführung die Anlagefläche zum Verspannen zugleich als Abstützfläche zum Aktuieren bzw. Verstellen der Schaufel durch das Stellmittel fungieren. Zusätzlich oder alternativ kann hierdurch in einer Ausführung die Schaufelanordnung in Richtung der Längsachse der Schaufel kompakter bauen.

Unter einer (teil)elastischen Kompression quer zur Längsachse der Schaufel wird vorliegend insbesondere eine, in einer Ausführung formschlüssig bewirkte bzw. -dingte, (teil)elastische, insbesondere mikroskopische, Verkürzung bzw. Stauchung ε des Spannmittels verstanden, die aufgrund des Elastizitätsgesetzes σ = σ(E, ε) mit dem Elastizitätsmodul E entsprechende Verspannungskräfte bzw. -spannungen aufprägt bzw. bewirkt. In einer Ausführung wird die Kompression durch das Zustellen des Spannmittels in der Spannmittelrichtung bewirkt.

In einer Ausführung weist die Schaufel bzw. der Schaufelschaft wenigstens eine zweite, insbesondere ebene, Anlagefläche auf, mit der bzw. gegen die das Stellmittel, insbesondere formschlüssig und/oder kontaktierend, verspannt, insbesondere gepresst, wird bzw. ist, bzw. die hierzu eingerichtet ist bzw. verwendet wird.

In einer Ausführung wird bzw. ist das Stellglied nur mit bzw. gegen die erste und gegebenenfalls zweite Anlagefläche verspannt, in einer anderen Ausführung auch noch gegen eine oder mehrere weitere Anlageflächen, die von der ersten und/oder gegebenenfalls zweiten Anlagefläche beabstandet oder, insbesondere stetig, in (wenigstens eine) diese(r) übergehen können.

In einer Ausführung ist die zweite Anlagefläche gegen die erste Anlagefläche geneigt, in einer Ausführung um wenigstens 30°, insbesondere um wenigstens 60°, und/oder um höchstens 120°, insbesondere um weniger als 90°. In einer Ausführung wird bzw. ist das Stellglied durch die erste und zweite Anlagefläche, insbesondere hierdurch, spielfrei verspannt bzw. sind diese hierzu eingerichtet.

In einer Ausführung ist auch die zweite Anlagefläche gegen die Längsachse der Schaufel bzw. des Schaufelschafts nicht oder um höchstens 15°, insbesondere um höchstens 10°, in einer Ausführung um höchstens 5° geneigt. Zusätzlich oder alternativ wird bzw. ist in einer Ausführung das Stellmittel durch das wenigstens teilelastische Komprimieren quer zur Längsachse der Schaufel und/oder das Zustellen des bzw. das quer zur Längsachse der Schaufel wenigstens teilelastisch komprimierte und/oder in der Spannmittelrichtung zugestellte Spannmittel(s) auch gegen die zweite Anlagefläche verspannt, insbesondere gepresst, bzw. Spannmittel und zweite Anlagefläche hierzu verwendet bzw. eingerichtet.

Hierdurch kann in einer Ausführung die Montage, Stabilität, Belastung und/oder Zuverlässigkeit (weiter) verbessert werden.

In einer Ausführung sind die erste und zweite Anlagefläche symmetrisch zueinander. Hierdurch kann in einer Ausführung die Belastung (weiter) verbessert werden.

In einer anderen Ausführung sind die erste und zweite Anlagefläche nicht symmetrisch zueinander. Hierdurch kann in einer Ausführung die Montage (weiter) verbessert, insbesondere eine eindeutige Montage(orientierung) sichergestellt werden. Allgemein ist in einer Ausführung das Stellmittel nur in einer, insbesondere durch eine Kontaktgeometrie, vorgegebenen Orientierung an der Schaufel montierbar.

In einer Ausführung wird bzw. ist das Spannmittel an, insbesondere wenigstens teilweise in, dem Stellmittel, insbesondere zerstörungsfrei lösbar, insbesondere form- und/oder reibschlüssig, insbesondere selbsthemmend, befestigt, insbesondere in der Spannmittel- oder einer anderen Richtung montiert, insbesondere in das Stellmittel eingeführt, in einer Ausführung mit diesem verschraubt, verrastet, verkeilt und/oder in dieses eingepresst. In einer Ausführung wird bzw. ist das Spannmittel an, insbesondere wenigstens teilweise in, dem Stellmittel nicht zerstörungsfrei lösbar, insbesondere stoffschlüssig, insbesondere mittels Schweißen, Löten und/oder Kleben, befestigt,

In einer erfindungsgemäßen Alternative weist das Spannmittel eine Schraube auf, insbesondere eine in der Spannmittelrichtung eingeschraubte Schraube und/oder eine Schraube mit einem Mehrkant-, insbesondere Vier-, Sechs- oder Achtkantkopf bzw. eine Vier-, Sechs- oder Achtkantschraube, was insbesondere zur Sicherung durch ein oder mehrere nachfolgend erläuterte Sicherungsmittel vorteilhaft sein kann.

In einer weiteren erfindungsgemäßen Alternative kann das Spannmittel einen Keil aufweisen, und/oder sich auf einer Keilfläche des Stellmittels und/oder einer Keilfläche der Schraube abstützen, die gegen die Längsachse der Schaufel geneigt ist, so dass ein Verschieben dieses Spannmittels (auch) in Richtung der Längsachse der Schaufel das Stellmittel gegen die Schaufel, insbesondere deren erste Anlagefläche, verspannt.

Erfindungsgemäß drückt das Spannmittel in einer Ausführung gegen eine, in einer Ausführung ebene, Kontaktfläche der Schaufel, insbesondere des Schaufelschaftes, und verspannt bzw. presst hierdurch das Stellmittel gegen die Schaufel bzw. den Schaufelschaft bzw. die erste und gegebenenfalls zweite Anlagefläche.

In einer Ausführung ist bzw. wird das Spannmittel quer zur Längsachse der Schaufel (gesehen) zwischen einer Längsseite, insbesondere Kontaktfläche, der Schaufel und einer, insbesondere in Richtung quer zur Längsachse der Schaufel (gesehen), gegenüberliegenden Stützfläche des Stellmittels angeordnet, insbesondere abgestützt, insbesondere zum Verspannen des Stellmittels gegen die Schaufel wenigstens teilelastisch komprimiert, in einer Ausführung durch Abstützen auf einer Keilfläche des Stellmittels und/oder einer Keilfläche der Schraube, die gegen die Längsachse der Schaufel geneigt ist.

Das Stellmittel kann in einer Ausführung ein(en) Stellhebel aufweisen, insbesondere sein. In einer Ausführung weist Stellmittel bzw. -hebel wenigstens einen Punkt auf, der bei an der Schaufel montiertem Stellmittel von der Längsachse der Schaufel bzw. des Schaufelschafts maximal entfernt liegt, wobei eine Normale bzw. Senkrechte auf der Längsachse von der Längsachse zu diesem Punkt eine Maximalerstreckung(srichtung) des Stellmittels bzw. -hebels (von der Schaufel weg) im Sinne der vorliegenden Erfindung definiert.

In einer Ausführung liegen das Spannmittel und diese Maximalerstreckungsrichtung des Stellmittels in Umfangsrichtung um die Längsachse der Schaufel (gesehen) in demselben Halb-, insbesondere demselben Viertelkreissektor bzw. in demselben Kreissektor von 180°, insbesondere 90°. Somit wird bzw. ist das Spannmittel in einer Ausführung, wenigstens im Wesentlichen, in Richtung der maximalen Erstreckung des Stellmittels angeordnet, insbesondere in dieses eingeschraubt.

Hierdurch kann in einer Ausführung Bauraum in Richtung der Längsachse eingespart und/oder die Montage (weiter) verbessert werden.

In einer anderen Ausführung liegen das Spannmittel und diese Maximalerstreckungsrichtung des Stellmittels von der Schaufel weg in Umfangsrichtung um die Längsachse der Schaufel (gesehen) in einander gegenüberliegenden Halb-, insbesondere Viertelkreissektoren bzw. in einander gegenüberliegenden Kreissektoren von je 180°, insbesondere je 90°, die in Umfangsrichtung um 180° gegeneinander verdreht sind. Somit wird das Spannmittel in einer Ausführung, wenigstens im Wesentlichen, entgegen der Richtung der maximalen Erstreckung des Stellmittels angeordnet, insbesondere in dieses eingeschraubt.

Hierdurch kann in einer Ausführung Bauraum auf der der Maximalerstreckungsrichtung gegenüberliegenden Seite eingespart werden.

In einer anderen Ausführung liegen das Spannmittel und die Maximalerstreckungsrichtung des Stellmittels von der Schaufel weg in Umfangsrichtung um die Längsachse der Schaufel (gesehen) in Halb-, insbesondere Viertelkreissektoren bzw. Kreissektoren von je 180°, insbesondere je 90°, die in Umfangsrichtung um 90° gegeneinander verdreht sind.

Hierdurch kann in einer Ausführung Bauraum in Richtung der Längsachse und auf der der Maximalerstreckungsrichtung gegenüberliegenden Seite eingespart und/oder die Montage (weiter) verbessert werden.

In einer Ausführung weist die Schaufelanordnung eine Sicherungsmittelanordnung mit einem oder mehreren Sicherungsmitteln auf, durch die das Spannmittel, insbesondere gegen ein Lösen, gesichert wird bzw. ist bzw. die hierzu eingerichtet sind bzw. verwendet werden, insbesondere ein oder mehrere Sicherungsmittel zum formschlüssigen Sichern und/oder ein oder mehrere Sicherungsmittel zum reibschlüssigen Sichern.

In einer Ausführung wird bzw. ist wenigstens ein Sicherungsmittel der Sicherungsmittelanordnung mit dem Stellmittel und/oder Spannmittel verschraubt bzw. hierzu verwendet bzw. eingerichtet. In einer Weiterbildung kann ein solches Sicherungsmittel einen selbstsichernden Gewindeeinsatz aufweisen, der mit dem Stellmittel und dem Spannmittel verschraubt wird bzw. ist, insbesondere ein solcher sein.

Zusätzlich oder alternativ wird bzw. ist wenigstens ein Sicherungsmittel der Sicherungsmittelanordnung plastisch deformiert und/oder zwischen Spannmittel und Stellmittel, insbesondere in der Spannmittelrichtung, federnd gehalten, und/oder integral mit dem Spannmittel ausgebildet bzw. hierzu verwendet bzw. eingerichtet. In einer Weiterbildung kann ein solches Sicherungsmittel ein Sicherungsblech aufweisen, insbesondere ein solches sein.

Hierdurch kann in einer Ausführung die Montage, Stabilität, Belastung und/oder Zuverlässigkeit (weiter) verbessert werden.

In einer Ausführung weist die Schaufelanordnung wenigstens ein an der Schaufel und/oder dem Stellmittel, insbesondere lösbar, befestigtes Positioniermittel und/oder wenigstens einen, insbesondere integral ausgebildeten oder unlösbar befestigten, Vorsprung an der Schaufel und/oder dem Stellmittel auf, durch das bzw. den das Stellmittel an der Schaufel in Richtung ihrer Längsachse, insbesondere form- und/oder reibschlüssig, axial positioniert wird bzw. ist bzw. das bzw. der hierzu eingerichtet ist bzw. verwendet wird.

In einer Ausführung sind das bzw. wenigstens ein Sicherungs- und Positioniermittel integral miteinander ausgebildet. In einer Weiterbildung fungiert das bzw. wenigstens ein Sicherungsblech zugleich als axiales Positioniermittel.

In einer Ausführung weist die Schaufel, insbesondere ihr Schaufelschaft, wenigstens eine Vertiefung auf, in die das Spannmittel eingreift, bzw. die hierzu eingerichtet ist bzw. verwendet wird.

Zusätzlich oder alternativ weist die Schaufel, insbesondere ihr Schaufelschaft, in einer Ausführung wenigstens eine Vertiefung auf, in die das wenigstens eine Sicherungs- und/oder Positioniermittel eingreift, bzw. die hierzu eingerichtet ist bzw. verwendet wird.

In einer Ausführung weist das Stellmittel eine Aussparung bzw. Innenfläche auf, die gegen die erste und/oder zweite Anlagefläche der Schaufel bzw. des Schaufelschaftes verspannt bzw. gepresst wird bzw. hierzu eingerichtet ist bzw. verwendet wird.

Hierdurch kann in einer Ausführung jeweils, insbesondere in Kombination, die Montage, Stabilität, Belastung und/oder Zuverlässigkeit (weiter) verbessert werden.

In einer Weiterbildung ist die Aussparung des Stellmittels zum Verspannen gegen die erste und/oder zweite Anlagefläche der Schaufel beidseitig offen bzw. durchgängig ausgebildet, in einer Ausführung mittels eines elektrochemischem Abtragen und/oder Funkenerosion.

Hierdurch kann in einer Ausführung deren Herstellung und/oder die Montage (weiter) verbessert werden.

In einer anderen Weiterbildung ist die Aussparung des Stellmittels zum Verspannen gegen die erste und/oder zweite Anlagefläche der Schaufel einseitig geschlossen bzw. (nur) einseitig offen ausgebildet, in einer Ausführung mittels eines elektrochemischem Abtragen und/oder Funkenerosion.

Hierdurch kann in einer Ausführung an der Schaufel ein besonders zuverlässiger Anschlag zum axialen Positionieren des Stellmittels an der Schaufel in Richtung ihrer Längsachse ausgebildet werden.

In einer Ausführung ragen bzw. stehen die erste und/oder zweite Anlagefläche der Schaufel aus der Aussparung des Stellmittels ein- oder beidseitig hervor.

Hierdurch können in einer Ausführung die Montage verbessert, insbesondere Toleranzen ausgeglichen werden.

Weitere vorteilhafte Weiterbildungen der vorliegenden Erfindung ergeben sich aus den Unteransprüchen und der nachfolgenden Beschreibung bevorzugter Ausführungen. Hierzu zeigt, teilweise schematisiert:
- Fig. 1: eine Schaufelanordnung mit einer verstellbaren Schaufel und einem Stellmittel nach einer Ausführung der vorliegenden Erfindung in einer Seitansicht;
- Fig. 2: eine perspektivische Teilansicht der Schaufel;
- Fig. 3: einen Schnitt längs A-A in Fig. 1;
- Fig. 4: eine Draufsicht auf die Schaufelanordnung der Fig. 1;
- Fig. 5: einen Schnitt längs B-B in Fig. 4;
- Fig. 6: eine Draufsicht auf eine Schaufelanordnung mit einer verstellbaren Schaufel und einem Stellmittel nach einer weiteren Ausführung der vorliegenden Erfindung in Fig. 4 entsprechender Darstellung;
- Fig. 7: einen Schnitt längs C-C in Fig. 6;
- Fig. 8: eine Draufsicht auf eine Schaufelanordnung mit einer verstellbaren Schaufel und einem Stellmittel nach einer weiteren Ausführung der vorliegenden Erfindung in Fig. 4, 6 entsprechender Darstellung;
- Fig. 9: einen Schnitt längs D-D in Fig.8;
- Fig. 10: eine Draufsicht auf eine Schaufelanordnung mit einer verstellbaren Schaufel und einem Stellmittel nach einer weiteren Ausführung der vorliegenden Erfindung in Fig. 4, 6, 8 entsprechender Darstellung; und
- Fig. 11: einen Schnitt längs E-E in Fig. 10.

Fig. 1-5 zeigen eine Schaufelanordnung mit einer verstellbaren Schaufel und einem Stellmittel 20 nach einer Ausführung der vorliegenden Erfindung in einer Seitansicht (Fig. 1), Draufsicht (Fig. 4) bzw. Schnittansichten (Fig. 3, 5) bzw. die Schaufel in einer perspektivischen Teilansicht (Fig. 2).

Die Schaufel weist ein Schaufelblatt 15 und einen Schaufelschaft 10 auf, der in einem Gehäuse einer Verdichter- oder Turbinenstufe um eine Längsachse L der Schaufel bzw. des Schaufelschaftes drehbar gelagert wird bzw. ist bzw. hierzu vorgesehen ist. Dies ist an sich bekannt und daher hier nicht dargestellt.

Schaufel bzw. Schaufelschaft weisen eine erste Anlagefläche 11 und eine hierzu symmetrische zweite Anlagefläche 12 auf, die gegeneinander geneigt sind, im Ausführungsbeispiel um etwa 70°.

Beide sind im Ausführungsbeispiel parallel zur Längsachse L, d. h. gegen diese nicht geneigt. In einer nicht dargestellten Abwandlung sind die beiden Anlageflächen 11, 12 nicht symmetrisch zueinander und/oder leicht gegen die Längsachse L geneigt.

Auf der den beiden Anlageflächen 11, 12 gegenüberliegenden Seite weist die Schaufel bzw. der Schaufelschaft eine Vertiefung mit einer ebenen Grundfläche 13 und eine Schlitznut 14 auf (vgl. Fig. 5).

Das Stellmittel 20 weist eine Aussparung in Form einer Durchgangsöffnung 21 auf, mit der es auf den Schaufelschaft 10 aufgesteckt wird bzw. ist, so dass dieser bzw. seine Anlageflächen 11, 12 die Durchgangsöffnung 21 durchgreifen.

Ein Spannmittel in Form einer Sechskantschraube 30 ist bzw. wird in einer Spannmittelrichtung S, die auf der Längsachse L wenigstens im Wesentlichen senkrecht steht, d. h. mit dieser einen Winkel von etwa 90° einschließt, in das Stellmittel 20 eingeschraubt (horizontal von links nach rechts in Fig. 1, 3-5), so dass die Schraube 30 in die Vertiefung mit der ebenen Grundfläche 13 eingreift und in der Spannmittelrichtung S gegen die Grundfläche drückt und dadurch das Stellmittel 20 gegen die Anlageflächen 11, 12 zieht und spielfrei gegen diese verspannt bzw. presst, wobei die Schraube 30 quer zur Längsachse L der Schaufel wenigstens teilelastisch komprimiert wird.

Die Schraube 30 wird bzw. ist durch ein erstes Sicherungsmittel in Form eines mit bzw. zwischen Stellmittel 20 und Schraube 30 verschraubten selbstsichernden Gewindeeinsatzes 41 und ein zweites Sicherungsmittel in Form eines Sicherungsbleches 42 gesichert, das hierzu teilweise plastisch umgebogen wird bzw. ist.

Wie insbesondere in Fig. 5 erkennbar, wird bzw. ist das Sicherungsblech 42 zwischen dem Kopf der Schraube 30 und dem Stellmittel 20 federnd gehalten, so dass die Schraube 30 das Stellmittel 20 gegen die Anlageflächen 11, 12 ziehen und so gegen diese verspannen kann. Mit anderen Worten ist das Sicherungsblech hier zum Ausgleich von Toleranzen flexibel.

Zudem greift das Sicherungsblech 42 in die Schlitznut 14 ein und positioniert das Stellmittel 20 so an der Schaufel axial in Richtung ihrer Längsachse L. Entsprechend bildet das Sicherungsblech 42 ein integral ausgebildetes Sicherungs- und Positioniermittel.

Fig. 6, 7 zeigen in Fig. 4, 5 entsprechender Weise eine Schaufelanordnung nach einer weiteren Ausführung der vorliegenden Erfindung. Einander entsprechende Merkmale sind durch identische Bezugszeichen identifiziert, so dass auf die vorhergehende Beschreibung Bezug genommen und nachfolgend nur auf Unterschiede eingegangen wird.

Das Stellmittel 20 weist eine Maximalerstreckungsrichtung M von der Schaufel weg auf (horizontal von links nach rechts in Fig. 4-7).

In der Ausführung der Fig. 4, 5 liegen das Spannmittel 30 und diese Maximalerstreckungsrichtung Min Umfangsrichtung um die Längsachse L gesehen in einander gegenüberliegenden Halbkreissektoren, da die Schraube 30 sozusagen von der dem Stellmittel 20 bzw. seiner Maximalerstreckung gegenüberliegenden Seite in dieses eingeschraubt wird bzw. ist.

In der Ausführung der Fig. 6, 7 liegen das Spannmittelrichtung 30 und die Maximalerstreckungsrichtung M hingegen in Umfangsrichtung um die Längsachse L gesehen in demselben Halbkreissektor, da die Schraube 30 sozusagen von der Seite der Maximalerstreckung des Stellmittels 20 in dieses eingeschraubt wird bzw. ist.

Wie der Vergleich der Fig. 5, 7 veranschaulicht, kann durch das Einschrauben entgegen der Maximalerstreckungsrichtung M links in Fig. 7 Bauraum gespart werden, durch das Einschrauben in der Maximalerstreckungsrichtung M Bauraum oben in Fig. 5.

Fig. 8, 9 zeigen in Fig. 4, 5 entsprechender Weise eine Schaufelanordnung nach einer weiteren Ausführung der vorliegenden Erfindung. Einander entsprechende Merkmale sind wieder durch identische Bezugszeichen identifiziert, so dass auf die vorhergehende Beschreibung Bezug genommen und nachfolgend nur auf Unterschiede eingegangen wird.

In der Ausführung der Fig. 8, 9 weist das Stellmittel einen integral ausgebildeten Vorsprung 22 in der beidseitig offenen Aussparung 21 auf, der in die keilförmige Nut 14 im Schaufelschaft 10 eingreift, wodurch das Stellmittel 20 an der Schaufel bzw. ihrem Schaufelschaft 10 in Richtung ihrer Längsachse L axial positioniert wird. In nicht dargestellten Abwandlungen kann die Aussparung 21 auch einseitig (oben in Fig. 9) geschlossen sein oder umgekehrt die Schaufel bzw. ihr Schaufelschaft 10 einen Vorsprung zum axialen Positionieren aufweisen.

Fig. 10, 11 zeigen in Fig. 4, 5 entsprechender Weise eine Schaufelanordnung nach einer weiteren Ausführung der vorliegenden Erfindung. Einander entsprechende Merkmale sind wieder durch identische Bezugszeichen identifiziert, so dass auf die vorhergehende Beschreibung Bezug genommen und nachfolgend nur auf Unterschiede eingegangen wird.

In der Ausführung der Fig. 10, 11 ist das Spannmittel nicht als Schraube 30, sondern als Keil 31 ausgebildet, der sich auf einer Keilfläche 23 des Stellhebels 20 selbsthemmend abstützt, dadurch zwischen dieser Stützfläche 23 und der dieser quer zur Längsachse L gegenüberliegenden Längsseite bzw. Kontaktfläche 13 der Schaufel bzw. des Schaufelschafts 10 wenigstens teilelastisch komprimiert ist und so den Stellhebel gegen die erste Anlagefläche 11' verspannt, die in der Ausführung der Fig. 10, 11 gekrümmt ist.

Integral mit dem Keil 31 ist ein Sicherungsmittel in Form einer Lasche 43 ausgebildet, die zum Sichern des Keils unter dem Stellhebel plastisch umgebogen ist.

Obwohl in der vorhergehenden Beschreibung exemplarische Ausführungen erläutert wurden, sei daraufhingewiesen, dass eine Vielzahl von Abwandlungen möglich ist.

So können insbesondere die Ausführungen der Fig. 6-9 kombiniert sein oder die Spannmittelrichtung S auch beispielsweise senkrecht auf der Zeichenebene der Fig. 5, 7 bzw. 9 stehen bzw. in Fig. 4, 6 bzw. 8 vertikal sein.

Gleichermaßen kann in der Ausführung der Fig. 10, 11 der Keil 31 auch im Halbkreissektor der Maximalerstreckungsrichtung (vgl. 6) oder einem gegen dessen Halbkreissektor um 90° verdrehten Halbkreissektor angeordnet und/oder zusätzlich oder alternativ zur integralen Lasche 43 durch ein separates Sicherungsmittel gesichert sein bzw. werden.

Auch kann zusätzlich oder alternativ zur Keilfläche 23 auch der Schaufelschaft eine Keilfläche aufweisen, so dass der Stellhebel durch Einschieben des Keils 31 oder eines anders geformten Spannmittels gegen die erste Anlagefläche 11' verspannt wird, die in einer Abwandlung zusätzlich oder alternativ auch eben sein kann.

In der Ausführung der Fig. 10, 11 schließt aufgrund des spitzen Winkels der Keilfläche 23 die Spannmittelrichtung, in der der Keil 31 zum Verspannen des Stellhebels 20 gegen die erste Anlagefläche 11' zugestellt wird, einen Winkel von weniger als 45° mit der Längsachse L der Schaufel ein.

In einer nicht dargestellten Abwandlung der Ausführung der Fig. 5 oder 7 kann anstelle eines Einschraubens der Schraube 30 in der Spannmittelrichtung mit entsprechender wenigstens teilelastischer Kompression beispielsweise ein Spannmittel verwendet werden, dass sich in Spannmittelrichtung ausgedehnt hat und hierdurch den Stellhebel 20 gegen die erste Anlagefläche 11' verspannt.

Außerdem sei darauf hingewiesen, dass es sich bei den exemplarischen Ausführungen lediglich um Beispiele handelt, die den Schutzbereich, die Anwendungen und den Aufbau in keiner Weise einschränken sollen. Vielmehr wird dem Fachmann durch die vorausgehende Beschreibung ein Leitfaden für die Umsetzung von mindestens einer exemplarischen Ausführung gegeben, wobei diverse Änderungen, insbesondere in Hinblick auf die Funktion und Anordnung der beschriebenen Bestandteile, vorgenommen werden können, ohne den Schutzbereich zu verlassen, wie er sich aus den Ansprüchen und diesen äquivalenten Merkmalskombinationen ergibt.

### Bezugszeichenliste

- 10: Schaufelschaft
- 11; 11': erste Anlagefläche
- 12: zweite Anlagefläche
- 13: Vertiefung/Kontaktfläche
- 14: Nut
- 15: Schaufelblatt
- 20: Stellmittel
- 21: Aussparung
- 22: Vorsprung
- 23: Keil-/Stützfläche
- 30: Schraube (Spannmittel)
- 31: Keil (Spannmittel)
- 41: selbstsichernder Gewindeeinsatz
- 42: Sicherungsblech
- 43: Sicherungslasche
- L: Längsachse
- M: Maximalerstreckungsrichtung
- S: Spannmittelrichtung

## Patentansprüche

1. Schaufelanordnung mit einem Stellmittel und mit einer verstellbaren Schaufel (10-15) für eine Turbomaschine, die wenigstens eine erste, insbesondere ebene oder gekrümmte, Anlagefläche (11; 11') zum, insbesondere spielfreien, Verspannen des Stellmittels (20) der Schaufelanordnung zum Verstellen der Schaufel aufweist, wobei diese erste Anlagefläche gegen eine Längsachse (L) der Schaufel nicht oder um höchstens 15° geneigt ist und die Schaufelanordnung ein Spannmittel (30; 31) zum Verspannen des Stellmittels gegen die erste Anlagefläche durch wenigstens teilelastische Kompression des Spannmittels quer zur Längsachse der Schaufel und/oder durch Zustellen des Spannmittels in einer Spannmittelrichtung (S) aufweist, die mit der Längsachse der Schaufel einen Winkel von wenigstens 45° einschließt, **dadurch gekennzeichnet, dass** das Spannmittel eine Schraube oder einen Keil aufweist und zum Verspannen des Stellmittels gegen eine, insbesondere ebene, Kontaktfläche (13) der Schaufel drückt.

2. Schaufelanordnung nach dem vorhergehenden Anspruch, **dadurch gekennzeichnet, dass** die Schaufel wenigstens eine zweite, insbesondere ebene, Anlagefläche (12) zum, insbesondere spielfreien, Verspannen des Stellmittels aufweist, die gegen die erste Anlagefläche geneigt ist, wobei die zweite Anlagefläche gegen die Längsachse der Schaufel nicht oder um höchstens 15° geneigt ist und/oder das Stellmittel durch wenigstens teilelastische Kompression des Spannmittels quer zur Längsachse der Schaufel und/oder durch Zustellen des Spannmittels in der Spannmittelrichtung gegen die zweite Anlagefläche verspannbar ist.

3. Schaufelanordnung nach dem vorhergehenden Anspruch, **dadurch gekennzeichnet, dass** die erste und zweite Anlagefläche symmetrisch oder nicht symmetrisch zueinander sind.

4. Schaufelanordnung nach einem der vorhergehenden Ansprüche, **dadurch gekennzeichnet, dass** das Spannmittel zerstörungsfrei lösbar, insbesondere selbsthemmend, oder nicht zerstörungsfrei lösbar an dem Stellmittel befestigt ist und/oder dass das Spannmittel quer zur Längsachse der Schaufel zwischen einer Längsseite der Schaufel und einer gegenüberliegenden Stützfläche (23) des Stellmittels wenigstens teilelastisch komprimiert ist.

5. Schaufelanordnung nach einem der vorhergehenden Ansprüche, **dadurch gekennzeichnet, dass** das Spannmittel und eine Maximalerstreckungsrichtung (M) des Stellmittels von der Schaufel weg in Umfangsrichtung um die Längsachse der Schaufel in demselben Halb-, insbesondere Viertelkreissektor, in einander gegenüberliegenden Halb-, insbesondere Viertelkreissektoren, oder in gegeneinander um 90° verdrehten Halb-, insbesondere Viertelkreissektoren liegen.

6. Schaufelanordnung nach einem der vorhergehenden Ansprüche, **gekennzeichnet durch** eine Sicherungsmittelanordnung mit wenigstens einem Sicherungsmittel (41, 42; 43) zum, insbesondere form- und/oder reibschlüssigen, Sichern des Spannmittels.

7. Schaufelanordnung nach dem vorhergehenden Anspruch, **dadurch gekennzeichnet, dass** wenigstens ein Sicherungsmittel der Sicherungsmittelanordnung mit dem Stellmittel und/oder Spannmittel verschraubt (41) und/oder plastisch deformiert (42; 43) und/oder zwischen Spannmittel und Stellmittel federnd gehalten (42) und/oder integral mit dem Spannmittel ausgebildet (43) ist.

8. Schaufelanordnung nach einem der vorhergehenden Ansprüche, **gekennzeichnet durch** wenigstens ein an der Schaufel und/oder dem Stellmittel befestigtes Positioniermittel (42) und/oder wenigstens einen Vorsprung (22) an der Schaufel und/oder dem Stellmittel zum, insbesondere form- und/oder reibschlüssigen, axialen Positionieren des Stellmittels an der Schaufel in Richtung ihrer Längsachse.

9. Schaufelanordnung nach einem der vorhergehenden Ansprüche, **gekennzeichnet durch** ein integral ausgebildetes Sicherungs- und Positioniermittel (42) zum, insbesondere form- und/oder reibschlüssigen, Sichern des Spannmittels und axialen Positionieren des Stellmittels an der Schaufel in Richtung ihrer Längsachse.

10. Schaufelanordnung nach einem der vorhergehenden Ansprüche, **dadurch gekennzeichnet, dass** die Schaufel wenigstens eine Vertiefung (13) zur wenigstens teilweisen Aufnahme des Spannmittels und/oder wenigstens eine Vertiefung (14) zur wenigstens teilweisen Aufnahme des Sicherungs- und/oder Positioniermittels aufweist.

11. Schaufelanordnung nach einem der vorhergehenden Ansprüche, **dadurch gekennzeichnet, dass** das Stellmittel eine beidseitig offene oder einseitig geschlossene Aussparung (21) zum Verspannen gegen die erste und/oder zweite Anlagefläche der Schaufel aufweist.

12. Turbomaschinenbaugruppe, insbesondere Verdichter-oder Turbinenstufe einer Gasturbine, insbesondere eines Flugtriebwerks, oder Turbomaschine, insbesondere Gasturbine, insbesondere eines Flugtriebwerks, mit wenigstens einer Schaufelanordnung nach einem der vorhergehenden Ansprüche.

13. Verfahren zum Montieren einer Schaufelanordnung nach einem der vorhergehenden Ansprüche, wobei Schaufel (10-15) und Stellmittel (20), insbesondere durch wenigstens teilelastische Kompression des Spannmittels quer zur Längsachse der Schaufel und/oder durch Zustellen des Spannmittels (30) in der Spannmittelrichtung (S), verspannt werden.

## Claims

1. Blade assembly comprising an adjusting means and an adjustable blade (10-15)for a turbomachine, which blade has at least one first, in particular planar orcurved, contact surface (11; 11') for, in particular zero-backlash, clamping of the adjusting means (20) of the blade arrangement for adjustment of the blade, this first contact surface not being inclined or being inclined by at most 15° with respect to a longitudinal axis (L) of the blade, and the blade assembly having a clamping means (30; 31) for clamping the adjusting means against the first contact surface by at least partially elastic compression of the clamping means transversely to the longitudinal axis of the blade and/or by advancing the clamping means in a clamping means direction (S) which encloses an angle of at least 45° together with the longitudinal axis of the blade, **characterized in that** the clamping means has a screw or a wedge and presses against a, in particular planar, contact surface (13) of the blade in order to clam p the adjusting means.

2. Blade assembly according to the preceding claim, **characterized in that** the blade has at least one second, in particular planar, contact surface (12) for, in particular zero-backlash, clamping of the adjusting means, which contact surface is inclined with respect to the first contact surface, the second contact surface not being inclined or being inclined by at most 15° with respect to the longitudinal axis of the blade and/or it being possible for the adjusting means to be clamped against the second contact surface by at least partially elastic compression of the clamping means transversely to the longitudinal axis of the blade and/or by advancing the clamping means in the clamping means direction.

3. Blade assembly according to the preceding claim, **characterized in that** the first and second contact surfaces are symmetrical or non-symmetrical to one another.

4. Blade assembly according to any of the preceding claims, **characterized in that** the clamping means is attached to the adjusting means in a non-destructively releasable, in particular self-locking, or destructively releasable manner, and/or **in that** the clamping means is at least partially elastically compressed transversely to the longitudinal axis of the blade between a longitudinal side of the blade and an opposite supporting surface (23) of the adjusting means.

5. Blade assembly according to any of the preceding claims, **characterized in that** the clamping means and a maximum extension direction (M) of the adjusting means away from the blade, in the circumferential direction about the longitudinal axis of the blade, are located in the same semicircle sector, in particular quarter-circle sector, in opposite semicircle sectors, in particular quarter-circle sectors, or in semicircle sectors, in particular quarter-drcle sectors, which are rotated by 90° relative to one another.

6. Blade assembly according to any of the preceding claims, **characterized by** a securing means arrangement comprising at least one securing means (41, 42; 43) for securing the clamping means, in particular in a form-fitting and/or frictional manner.

7. Blade assembly according to the preceding claim, **characterized in that** at least one securing means of the securing means arrangement is screwed (41) to the adjusting means and/or clamping means and/or is plastically deformed (42; 43) and/or is resiliently held (42) between the clamping means and adjusting means and/or is formed integrally with the clamping means (43).

8. Blade assembly according to any of the preceding claims, **characterized by** at least one positioning means (42) attached to the blade and/or the adjusting means and/or at least one projection (22) on the blade and/or the adjusting means for, in particular form-fittingly and/or frictionally, axially positioning the adjusting means on the blade in the direction of the longitudinal axis thereof.

9. Blade assembly according to any of the preceding claims, **characterized by** an integrally formed securing and positioning means (42) for, in particular form-fittingly and/or frictionally, securing the clamping means and axially positioning the adjusting means on the blade in the direction of the longitudinal axis thereof.

10. Blade assembly according to any of the preceding claims, **characterized in that** the blade has at least one recess (13) for at least partially receiving the clamping means and/or at least one recess (14) for at least partially receiving the securing and/or positioning means.

11. Blade assembly according to any of the preceding claims, **characterized in that** the adjusting means has a recess (21) which is open on both sides or closed on one side for clamping against the first and/or second contact surface of the blade.

12. Turbomachine assembly, in particular a compressor stage or turbine stage of a gas turbine, in particular of an aircraft engine, or a turbomachine, in particulara gas turbine, in particular of an aircraft engine, comprising at least one blade assembly according to any of the preceding claims.

13. Method for assembling a blade assembly according to any of the preceding claims, wherein the blade (10-15) and adjusting means (20) are clamped, in particular by at least partially elastic compression of the clamping means transversely to the longitudinal axis of the blade and/or by advancing the clamping means (30) in the clamping means direction (S).

## Revendications

1. Agencement d'aubes comportant un moyen de réglage et comportant une aube réglable (10-15) pour une turbomachine, présentant au moins une première surface d'appui (11 ; 11'), en particulier plane ou incurvée, pourun serrage, en particulier sans jeu, du moyen de réglage (20) de l'agencement d'aubes pour le réglage de l'aube, cette première surface d'appui n'étant pas inclinée par rapport à un axe longitudinal (L) de l'aube ou étant inclinée d'au plus 15° et l'agencement d'aubes présentant un moyen de serrage (30 ; 31) pour le serrage du moyen de réglage contre la première surface d'appui par compression au moins partiellement élastique du moyen de serrage transversalement à l'axe longitudinal de l'aube et/ou par avancée du moyen de serrage dans une direction de moyen de serrage (S) qui forme un angle d'au moins 45° avec l'axe longitudinal de l'aube, **caractérisé en ce que** le moyen de serrage présente une vis ou une cale et la presse, pour le serrage du moyen de réglage, contre une surface de contact (13), en particulier plane, de l'aube.

2. Agencement d'aubes selon la revendication précédente, **caractérisé en ce que** l'aube présente au moins une seconde surface d'appui (12), en particulier plane, pour le serrage, en particulier sans jeu, du moyen de réglage, laquelle surface d'appui est inclinée par rapport à la première surface d'appui, la seconde surface d'appui n'étant pas inclinée par rapport à l'axe longitudinal (L) de l'aube ou étant inclinée d'au plus 15° et/ou le moyen de réglage pouvant être serré contre la seconde surface d'appui par compression au moins partiellement élastique du moyen de serrage transversalement à l'axe longitudinal de l'aube et/ou par avancée du moyen de serrage dans la direction de moyen de serrage.

3. Agencement d'aubes selon la revendication précédente, **caractérisé en ce que** les première et seconde surfaces d'appui sont symétriques ou non symétriques l'une par rapport à l'autre.

4. Agencement d'aubes selon l'une des revendications précédentes, **caractérisé en ce que** le moyen de serrage est fixé sur le moyen de réglage de manière amovible non destructive, en particulier autobloquante, ou de manière non amovible non destructive, et/ou **en ce que** le moyen de serrage est comprimé de manière au moins partiellement élastique transversalementà l'axe longitudinal de l'aube entre un côté longitudinal de l'aube et une surface de support opposée (23) du moyen de réglage.

5. Agencement d'aubes selon l'une des revendications précédentes, **caractérisé en ce que** le moyen de serrage et une direction d'extension maximale (M) du moyen de réglage se trouvent à distance de l'aube dans la direction circonférentielle autour de l'axe longitudinal de l'aube dans le même secteur de demi-cercle, en particulier le même secteur de quart de cercle, dans des secteurs de demi-cercle mutuellement opposés, en particulierdes secteurs de quart de cercle mutuellement opposés, ou dans des secteurs de demi-cercle, en particulier des secteurs de quart de cercle, tournés de 90° les uns par rapport auxautres.

6. Agencement d'aubes selon l'une des revendications précédentes, **caractérisé par** un agencement de moyens de fixation comportant au moins un moyen de fixation (41, 42 ; 43) pour la fixation du moyen de serrage, en particulier par complémentarité de forme et/ou par friction.

7. Agencement d'aubes selon la revendication précédente, **caractérisé en ce qu'**au moins un moyen de fixation de l'agencement de moyens de fixation est vissé (41) au moyen de réglage et/ou au moyen de serrage et/ou est déformé plastiquement (42 ; 43) et/ou est élastiquement maintenu (42) entre le moyen de serrage et le moyen de réglage et/ou est formé d'un seul tenant avec le moyen de serrage (43).

8. Agencement d'aubes selon l'une des revendications précédentes, **caractérisé par** au moins un moyen de positionnement (42) fixé sur l'aube et/ou le moyen de réglage et/ou au moins une saillie (22) sur l'aube et/ou le moyen de réglage pour le positionnement axial, en particulier par complémentarité de forme et/ou par friction, du moyen de réglage sur l'aube dans le sens de son axe longitudinal.

9. Agencement d'aubes selon l'une des revendications précédentes, **caractérisé par** un moyen de fixation et de positionnement (42) formé d'un seul tenant pour, en particulier par complémentarité de forme et/ou par friction, la fixation du moyen de serrage et le positionnement axial du moyen de réglage sur l'aube dans la direction de son axe longitudinal.

10. Agencement d'aubes selon l'une des revendications précédentes, **caractérisé en ce que** l'aube présente au moins une cavité (13) pour recevoirau moins partiellement le moyen de serrage et/ou au moins une cavité (14) pour recevoir au moins partiellement le moyen de fixation et/ou de positionnement.

11. Agencement d'aubes selon l'une des revendications précédentes, **caractérisé en ce que** le moyen de réglage présente un évidement (21) ouvert des deux côtés ou fermé d'un côté pour un serrage contre la première et/ou la seconde surface d'appui de l'aube.

12. Ensemble turbomachine, en particulier étage de compresseur ou de turbine d'une turbine à gaz, en particulier d'un moteur d'aéronef, ou turbomachine, en particulier turbine à gaz, en particulier d'un moteur d'aéronef, comportant au moins un agencement d'aubes selon l'une des revendications précédentes.

13. Procédé d'assemblage d'un agencement d'aubes selon l'une des revendications précédentes, dans lequel l'aube (10-15) et le moyen de réglage (20) sont serrés en particulier par compression au moins partiellement élastique du moyen de serrage transversalement à l'axe longitudinal de l'aube et/ou par avancée du moyen de serrage (30) dans la direction de moyen de serrage (S).
